# EUROPÄISCHE PATENTSCHRIFT

(11) **EP 2 345 784 B1**
(45) Veröffentlichungstag und Bekanntmachung des Hinweises auf die Patenterteilung: **25.05.2016**
(21) Anmeldenummer: 10194885.9
(22) Anmeldetag: 14.12.2010
(51) Int. Cl.: E05C 9/00, E05C 9/22

(54) **Treibstangenbeschlag**
Espagnolette fitting
Ferrure à crémone

(30) Priorität: 13.01.2010 DE 202010001163 U
(43) Veröffentlichungstag der Anmeldung: 20.07.2011
(73) Patentinhaber: KFV Karl Fliether GmbH & Co. KG, 42551 Velbert (DE)
(72) Erfinder: Arbes, Maik, 42579, Heiligenhaus (DE); Lapicki, Dariusz, 42549, Velbert (DE); Vogel, Christian, 42555, Velbert (DE)

(56) Entgegenhaltungen:
- EP-A1- 1 245 766
- EP-A1- 1 849 936
- WO-A1-2008/119460
- DE-A1- 2 257 879
- DE-A1- 2 329 331
- DE-A1- 19 913 306
- US-A1- 2002 139 053
- US-A1- 2004 194 519

## Beschreibung

Die Erfindung betrifft einen Treibstangenbeschlag nach dem Oberbegriff des Anspruchs 1.

Die bisher in vielfältigen Ausführungsformen bekannt gewordenen Treibstangenbeschläge weisen einen Treibstangenantrieb auf, der zumeist manuell angetrieben eine Rotationsbewegung in eine translatorische Bewegung wandelt, die auf eine Stange übertragen wird, welche längs einer Stulpschiene geführt ist. Stulpschiene und Treibstange sind dabei zumeist mit einem rechteckigen Querschnitt versehen. Die Stulpschiene dient neben der Führung der Treibstange auch deren Abdeckung im montierten Zustand und der Führung von Riegelelementen, im Falle von Mehrfachverriegelungen auch von Nebenschlössern, deren Riegelelemente dadurch angetrieben werden. Zur Abdeckung sitzt die Treibstange dabei auf einer breiteren Nutstufe einer Beschlagaufnahmenut auf.

Nachteilig dabei ist es, dass es zur Befestigung des Treibstangenbeschlags notwendig ist, die Stulpschiene mit Durchgangsbohrungen zu versehen, die mit Langlöchern der längsverschiebbaren Treibstange fluchten, so dass die die Durchgangsbohrungen durchsetzenden Befestigungselemente die Bewegung der Treibstange nicht einschränken. Da die Treibstangen einen gegenüber der Stulpschiene reduzierte Abmessung aufweist, um in die Beschlagaufnahmenut eintauchen zu können, schwächt das Einbringen der Langlöcher durch einen Stanzvorgang die Treibstange und führt mitunter zu Verwerfungen derselben, wodurch sich diese verbiegen. Dabei ist es auch notwendig, die Treibstange in einem weiteren Bearbeitungsschritt mit einem Oberflächenkorrosionsschutz zu versehen, da die Innenseiten der Langlöcher bei einem Aufbringen des Korrosionsschutzes vor dem Anbringen der Langlöcher unbehandelt bleiben würden.

Durch die DE 19913306 A1 ist eine Ausgestaltung eines Treibstangenbeschlages bekannt geworden, bei der die Funktionseinheiten des Treibstangenbeschlages über eine einen kreisförmigen Querschnitt aufweisende Treibstange verbunden sind, die aus jeweils einem endseitig angebrachten Kupplungselement und einem dazwischen liegenden Rohrabschnitt besteht. Kupplungselement und Rohrabschnitt lassen sich zwecks Längenanpassung relativ zueinander verschieben. Sowohl das Kupplungselement als auch der Rohrabschnitt sind mittig in der Beschlagaufnahmenut gelagert und die Querschnitte sind vergleichsweise kräftig ausgelegt.

Aus der DE 2257879 A1 ist ein Treibstangenbeschlag bekannt, bei dem die Treibstange aus einer flexiblen Drahtschlinge besteht, die um Umlenkrollen geführt ist, so dass die Schlingenabschnitte entgegengesetzt zueinander bewegt werden. Die parallel geführten Schlingenabschnitte werden jeweils auf Zug beansprucht, um eine Bewegungsübertragung in beiden Richtungen zu gewährleisten. Die Flexibilität der Drahtschlinge dient auch zur orthogonalen Bewegungsumlenkung.

Ausgehend davon liegt der Erfindung die Aufgabe zugrunde, eine Vereinfachung des Treibstangenbeschlages zu erreichen, so dass dieser einfacher und preisgünstiger herstellbar ist.

Die Lösung dieser Aufgabe gelingt auf überraschend einfache Weise dadurch, dass die Treibstange aus zwei parallel geführten Drahtabschnitten besteht, die als druckfeste Stäbe ausgelegt sind. Damit passt sich die Treibstange auf ihrer gesamten Länge im Wesentlichen der Querschnittsabmessung an, welche die bekannten Treibstangen im Bereich der Langlöcher aufweisen. Die gestreckten Drahtabschnitte weisen dabei eine ausreichende Festigkeit auf und knicken nicht, wenn in regelmäßigen Abständen eine Führung vorgesehen wird.

Von besonderem Vorteil ist eine Ausgestaltung, bei der der Querschnitt der Drahtabschnitte rund ist, so dass ein Runddraht verwendet werden kann. Um ein Ausknicken der Treibstange zu vermeiden, ist vorgesehen, dass die Treibstange in Abständen einer Führung zugeordnet ist, welche die Treibstange führt.

Eine besonders kostengünstige Ausgestaltung sieht vor, dass die Drahtabschnitte aus einem verzinkten Material bestehen. Da im Wesentlichen keine Längsbearbeitung notwendig ist, kann die Treibstange bei der Montage von einer Rolle abgerollt und gerichtet werden.

Um die Befestigung der Stulpschiene zu erleichtern, ist vorgesehen, dass die Führung die Drahtabschnitte parallel beabstandet führt und sich zwischen diesen eine Durchgangsbohrung für ein Befestigungselement befindet.

Eine besonders einfache Bewegungskopplung ergibt sich dadurch, dass die Kopplung der Treibstange an dem Treibstangenantrieb und dem Riegelelement durch eine Bohrung erfolgt, in welche die Treibstange mit einem abgewinkelten Endabschnitt eingreift.

Ein Um- oder Ausbiegen wird dabei dadurch vermieden, dass der Endabschnitt S-förmig abgewinkelt ist und die Treibstange mit einem quer zu ihrer Normalen verlaufenden Abschnitt in der Bohrung einsitzt.

In den Zeichnungen sind weitere vorteilhafte Ausgestaltungen dargestellt. Es zeigt:
- Fig. 1: einen Stulpschienen-Treibstangen-Abschnitt zwischen einem Haupt- und einem Nebenschloss in einer Seitenansicht,
- Fig. 2: einen weiterer Abschnitt entsprechend der Fig. 1 in einer Ansicht von unten, und
- Fig. 3: einen Querschnitt entlang der Linie III-III in Fig. 2,

In der Fig. 1 ist ein teilgeöffnetes Gehäuse 1 eines Hauptschlosses 2 erkennbar, welches mit einer Stulpschiene 3 starr mit dem Gehäuse 4 eines Nebenschlosses 5 verbunden ist. In dem Gehäuse 1 ist ein Schieber 6 parallel zur Stulpschiene 3 verschieblich gelagert. Dem Schieber 6 ist ein weiterer Schieber 7 in dem Gehäuse 1 zugeordnet und antriebsverbunden. Versetzt zueinander sind dem Schieber 6 und dem Schieber 7 an Kopplungsstellen 8, 9 eine Treibstange 10 zugeordnet.

Die Treibstange 10 wird entlang der Stulpschiene 3 geführt und dient der Bewegungskopplung des Hauptschlosses 2 mit dem Nebenschloss 5, wodurch ein in dem Nebenschloss 5 gelagerter und mit einem Schieber 11 bewegungsgekoppeltes Riegelelement vorschließbar und zurückziehbar ist. Die Treibstange 10 ist dazu an dem Schieber 11 an einer Kopplungsstelle 12 gekoppelt.

Ausweislich der Fig. 2 ist vorgesehen, dass die Treibstange 10 aus zwei parallel geführten Drahtabschnitten 13, 14 besteht. Dabei bezeichnet der Begriff Drahtabschnitt einen druckfesten Stab von ca. 2 bis 2,5 mm Durchmesser. Diese Drahtabschnitte 13, 14 weisen ausweislich der Fig. 3 einen runden Querschnitt auf. Die Drahtabschnitte 13, 14 sind Rundstäbe, die in Abständen mittels einer Führung an der Stulpschiene 3 geführt sind. In dem nach Fig. 1 dargestellten Ausführungsbeispiel sind die Kopplungsstellen 8, 9, 12 Bohrungen, in welche die Drahtabschnitte 13, 14 mit einem um 90° abgewinkelten Endabschnitt eingreifen. Vorzugsweise bestehen die Drahtabschnitte 13, 14 aus einem verzinkten Material, so dass bis auf das Ablängen keine Bearbeitung notwendig wird.

Die Führung besteht aus einem im Wesentlichen T-förmigen Distanzstück 15, welches die Drahtabschnitte 13, 14 parallel beabstandet führt und sich zwischen diesen eine hier nicht sichtbare Durchgangsbohrung für ein Befestigungselement, z.B. in Form einer Schraube, befindet. Der verbreiterte T-Fuß 16 ist im montierten Zustand einer Falzfläche oder dem Grund einer Beschlagaufnahmenut zugeordnet und stützt die Stulpschiene 3 gegen diesen ab. Die der Stulpschiene 3 zugewandten Oberseiten 17 der von dem Mittelsteg 18 vorragenden Flansche 19, 20 sind mit Radien versehen und weisen mit vorstehenden Randleisten 21, 22 in Richtung der Stulpschiene 3. Dadurch werden die Drahtabschnitte 13, 14 zusätzlich seitlich geführt. Der lichte Abstand 23 zwischen der Randleiste 21, 22 und der Unterseite der Stulpschiene 3 ist dabei geringer bemessen als der Durchmesser der Drahtabschnitte 13, 14, wodurch ein seitliches Ausweichen verhindert wird.

Wie vorstehend bereits beschrieben, ist in dem nach Fig. 1 dargestellten Ausführungsbeispiel vorgesehen, dass die Kopplung der Treibstange 10 an dem Treibstangenantrieb, hier beispielsweise dem Schieber 6 oder 7 mittels einer Bohrung erfolgt, in welche die Treibstange 10 bzw. die Drahtabschnitte 13,14 mit einem abgewinkelten Endabschnitt eingreifen. Dabei kann mit Vorteil noch vorgesehen sein, dass die Kopplungsstellen 8, 9, 12 eine in Normalrichtung der Drahtabschnitte liegende Stützkante besitzen, so dass die zu übertragenden Druckkräfte im Wesentlichen senkrecht durch den Formschluss am Biegeradius erfolgt, der dadurch abgestützt wird. Dies verstärkt die Kopplung bei Druckbelastungen und verhindert ein Umbiegen der Drahtabschnitte.

Abweichend davon kann aber vorgesehen werden, dass der Endabschnitt S-förmig abgewinkelt ist und die Treibstange 10 mit einem quer zu ihrer Normalen verlaufenden Abschnitt in der Bohrung einsitzt. Die Drahtabschnitte 13, 14 werden dabei z.B. mit einer S-förmigen Abkröpfung entsprechend ihrem Durchmesser bzw. der Materialstärke des Schiebers 6, 7 oder 11 versehen und hintergreifen die Schieber 6, 7 oder 11 daher.

### Bezugszeichenliste

- 1: Gehäuse
- 2: Hauptschloss
- 3: Stulpschiene
- 4: Gehäuse
- 5: Nebenschloss
- 6: Schieber
- 7: Schieber
- 8: Kopplungsstelle
- 9: Kopplungsstelle
- 10: Treibstange
- 11: Schieber
- 12: Kopplungsstelle
- 13: Drahtabschnitt
- 14: Drahtabschnitt
- 15: Distanzstück
- 16: T-Fuß
- 17: Oberseite
- 18: Mittelsteg
- 19: Flansch
- 20: Flansch
- 21: Randleiste
- 22: Randleiste
- 23: Abstand

## Patentansprüche

1. Treibstangenbeschlag für ein Fenster oder eine Tür mit einem Hauptschloss (2), einem Nebenschloss (5) und zumindest einem Treibstangenantrieb und einer dieser zugeordneten Treibstange (10) sowie zumindest einem mit der Treibstange (10) bewegungsgekoppelten, in dem Nebenschloss (5) gelagerten Riegelelement und einer Stulpschiene (3), welche die Treibstange (10) führt und den Treibstangenantrieb, das Hauptschloss (2) und das Nebenschloss (5) trägt, **dadurch gekennzeichnet, dass** die Treibstange (10) aus zwei parallel geführten Drahtabschnitten (13, 14) besteht, die als druckfeste Stäbe ausgelegt sind.

2. Treibstangenbeschlag nach Anspruch 1, **dadurch gekennzeichnet, dass** der Querschnitt der Drahtabschnitte (13, 14) rund ist.

3. Treibstangenbeschlag nach Anspruch 1 oder 2, **dadurch gekennzeichnet, dass** die Treibstange (10) in Abständen einer Führung (15) zugeordnet sind, welche die Treibstange (10) führt.

4. Treibstangebeschlag nach einem der Ansprüche 1 bis 3, **dadurch gekennzeichnet, dass** die Drahtabschnitte (13, 14) aus einem verzinkten Material bestehen.

5. Treibstangebeschlag nach einem der Anspruch 3, **dadurch gekennzeichnet, dass** die Führung (15) die Drahtabschnitte (13, 14) parallel beabstandet führt und sich zwischen diesen eine Durchgangsbohrung für ein Befestigungselement befindet.

6. Treibstangenbeschlag nach einem der Ansprüche 1 bis 5, **dadurch gekennzeichnet, dass** die Kopplung der Treibstange (10) an dem Treibstangenantrieb und dem Riegelelement durch eine Bohrung erfolgt, in welche die Treibstange (10) mit einem abgewinkelten Endabschnitt eingreift.

7. Treibstangenbeschlag nach Anspruch 6, **dadurch gekennzeichnet, dass** der Endabschnitt S-förmig abgewinkelt ist und die Treibstange (10) mit einem quer zu ihrer Normalen verlaufenden Abschnitt in der Bohrung einsitzt.

## Claims

1. Espagnolette fitting for a window or door with a main lock (2), an ancillary lock (5), and at least one connecting rod drive, and a connecting rod (10) allocated to this, as well as at least one locking element, mounted in the ancillary lock (5) and movement-coupled to the connecting rod (10), and a fore-end track (3), which guides the connecting rod (10) and carries the connecting rod drive, the main lock (2), and the ancillary lock (5), **characterized in that** the connecting rod (10) consists of two parallel guided wire sections (13, 14), which are configured as pressure-resistant bars.

2. Espagnolette fitting according to claim 1, **characterized in that** the cross-section of the wire sections (13, 14) is circular.

3. Espagnolette fitting according to claim 1 or 2, **characterized in that** the connecting rod (10) is allocated at intervals to a guide element (15), which guides the connecting rod (10).

4. Espagnolette fitting according to one of claims 1 to 3, **characterized in that** the wire sections (13, 14) consist of a galvanized material.

5. Espagnolette fitting according to one of claims 3, **characterized in that** the guide element (15) guides the wire sections (13, 14) parallel and at spaced at a distance from one another, and that between these there is a passage hole for a securing element.

6. Espagnolette fitting according to one of claims 1 to 5, **characterized in that** the coupling of the connecting rod (10) to the connecting rod drive and the locking element is effected through a hole, into which the connecting rod (10) engages with an angled end section.

7. Espagnolette fitting according to claim 6, **characterized in that** the end section is angled in an S-shape, and the connecting rod (10) is located in the hole in a section running transversely to its normals.

## Revendications

1. Ferrure à crémone pour une fenêtre ou une porte, aven une serrure principale (2), une serrure auxiliaire (5) et au moins une commande de crémone et une crémone (10) associée à celle-ci, ainsi qu'au moins un élément de verrouillage, qui, monté dans la serrure auxiliaire (5), est couplé en déplacement avec la crémone (10), et avec une têtière (3) qui guide la crémone (10) et porte la commande de crémone, la serrure principale (2) et la serrure auxiliaire (5), **caractérisée en ce que** la crémone (10) consiste en deux parties en fils (13, 14) qui, guidées parallèlement, sont réalisées sous la forme de tiges résistantes à la pression.

2. Ferrure à crémone selon la revendication 1,
**caractérisée en ce que** la section transversale des parties en fils (13, 14) est ronde.

3. Ferrure à crémone selon revendication 1 ou 2,
**caractérisée en ce que** la crémone (10) est associée, à intervalle, à un dispositif de guidage (15) qui guide la crémone (10).

4. Ferrure à crémone selon l'une des revendications 1 à 3,
**caractérisée en ce que** les parties en fils (13, 14) sont en matériau zingué.

5. Ferrure à crémone selon la revendication 3,
**caractérisée en ce que** le dispositif de guidage (15) guide les parties en fils (13, 14) parallèlement, à distance l'une de l'autre, et qu'entre celles-ci est prévu un alésage de passage pour un élément de fixation.

6. Ferrure à crémone selon l'une des revendications 1 à 5,
**caractérisée en ce que** le couplage de la crémone (10) avec l'entraînement de crémone et l'élément de verrouillage est effectué au moyen d'un alésage, dans lequel la crémone (10) s'engage avec une extrémité coudée.

7. Ferrure à crémone selon la revendication 6,
**caractérisée en ce que** la section finale est coudée en S et que la crémone (10) est logée dans l'alésage avec une partie s'étendant transversalement par rapport à sa normale.
